# EUROPÄISCHE PATENTSCHRIFT

(11) **EP 0 703 176 B1**
(45) Veröffentlichungstag und Bekanntmachung des Hinweises auf die Patenterteilung: **10.11.1999**
(21) Anmeldenummer: 95109165.1
(22) Anmeldetag: 14.06.1995
(51) Int. Cl.: B65H 23/025, D06C 3/06

(54) **Breitstreckwalze**
Spreading roller
Rouleau élargisseur

(30) Priorität: 23.09.1994 DE 9415394 U
(43) Veröffentlichungstag der Anmeldung: 27.03.1996
(73) Patentinhaber: Podlesny, Michael, 40882 Ratingen (DE); Schneiders, Karl-Heinz, 40764 Langenfeld (DE)
(72) Erfinder: Podlesny, Michael, 40882 Ratingen (DE); Schneiders, Karl-Heinz, 40764 Langenfeld (DE)
(74) Vertreter: Türk, Gille, Hrabal

(56) Entgegenhaltungen:
- DE-A- 2 630 335
- DE-U- 9 319 042
- US-A- 2 594 846

## Beschreibung

Die Erfindung betrifft eine Breitstreckwalze zum Ausbreiten von laufendem flexiblen Bahnmaterial, welche die Merkmale des Oberbegriffes des Anspruches 1 aufweist.

Breitstreckwalzen verwendet man, um zulaufendes Bahnmaterial, welches nicht ausreichend glatt oder eben und insbesondere mit Längsfalten zuläuft, glatt auszubreiten, bevor es verarbeitet, geschnitten, aufgerollt, gelagert oder sonstwie verwendet wird. Insbesondere dünnere Folien, aber auch Papierbahnen, Textilbahnen und dergleichen, müssen vor einer Bearbeitung, Lagerung od. dgl. glatt ausgebreitet werden, da im Material verbleibende Falten, Wellen, Verwerfungen und dergleichen nicht nur ein unschönes Aussehen vermitteln, sondern sich auch an den Oberflächen weiterer Bahnabschnitte abzeichnen, mit denen die nicht ausgebreiteten oder nicht ausreichend ausgebreiteten Bahnabschnitte beispielsweise beim Aufrollen in Kontakt kommen.

Ursprünglich verwendete man als Breitstreckwalzen sogenannte Bananenwalzen, welche eine nach außen oder konvex gewölbte Oberfläche aufweisen. Derartige Breitstreckwalzen haben sich jedoch nicht als befriedigend erwiesen, so daß man eine Breitstreckwalze vorgeschlagen hat, bei der der Walzenbelag aus mehreren auf die Tragachse der Walze aufgesteckten Hülsenstücken besteht. Dabei bilden am Außenumfang der Hülsenstücke vorhandene Vorsprünge Rillen mit V-förmigem Querschnitt nach Art eines Sägezahnprofils (Stand der Technik zu DE-U-85 06 704.0). Diese bekannte Breitstreckwalze ist im Aufbau jedoch kompliziert und erfordert besondere Sorgfalt bei der Montage der Hülsenstücke.

Bei einer weiteren bekannten Breitstreckwalze der eingangs genannten Gattung (DE-U-85 06 704.0) besteht der auf dem Walzenkörper angeordnete mantelförmige Belag einstückig aus elastomerem Material und enthält von seiner zylindrischen Mantelfläche ausgehende, zur Längsachse des Walzenkörpers schräg oder geneigt verlaufende ringförmige Einschnitte, wobei die Schrägstellung von der Walzenmitte aus betrachtet jeweils in dem betreffenden Walzenenden von innen nach außen verläuft. Da die offenen Enden der Einschnitte ringförmig im Breitstreckbelag angeordnet sind, verlaufen sie in Bewegungsrichtung des breitzustreckenden Bahmaterials. Daher besteht die Gefahr, daß sich die über die Breitstreckwalze laufende Materialbahn in die Einschnitte legt bzw. in diese ausweicht, insbesondere wenn das Bahnmaterial besonders dünn und flexibel ist und wenn Falten oder sonstige Verwerfungen des Bahnmaterials, die stets mehr oder weniger in Längsrichtung der Materialbahn verlaufen, in den Bereich eines oder mehrerer dieser Einschnitte gelangen, so daß nur eine ungenügende Breitenstreckung erzielt wird und die behandelte Materialbahn nach dem Breitstrecken nicht ausreichend glatt ist.

Weiterhin ist es bei Breitstreckwalzen bekannt (US-A-4 566 162), im elastomeren Belag der Breitstreckwalze wendelförmige Einschnitte vorzusehen, die von der Mittelebene der Walze nach außen in ihrer Tiefe oder Hinterschneidung zunehmen. Dadurch soll die vorbekannte Bananenform simuliert werden, jedoch zeigen derartige Breitstreckwalzen - ähnlich wie die bekannten bananenförmigen Breitstreckwalzen - über ihre Länge keine gleichförmige Breitstreckwirkung. Auch ist die Herstellung der ungleichförmigen Einschnitte kompliziert und somit kostspielig.

Schließlich ist es bei Breitstreckwalzen auch bekannt (DE-A-26 30 335), im elastomeren Belag von der Symmetrieachse der Walze ausgehende, gegenläufige, jeweils nach außen führende ein- oder mehrgängige Gewindeeinschnitte vorzusehen. Zwischen den einzelnen Gängen dieser Gewindeeinschnitte sind Stege vorhanden welche die Walzenoberfläche bilden und breiter als die Breite der Einschnitte sind. Eine derartige Breitstreckwalze soll beispielsweise als Siebumkehrwalze verwendet werden können.

Der Erfindung liegt die Aufgabe zugrunde, eine Breitstreckwalze zu schaffen, welche preswert hergestellt werden kann und gleichwohl eine verbesserte Breitstreckwirkung zeigt, insbesondere auch, wenn sehr dünnes und leichtes flexibles Bahnmaterial auszubreiten und breitzustrecken ist.

Diese Aufgabe wird erfindungsgemäß mit einer Breitstreckwalze der eingangs genannten Gattung gelöst, welche die Merkmale des kennzeichnenden Teiles des Anspruches 1 aufweist. Vorteilhafte Ausgestaltungen der Erfindung sind Gegenstand der Unteransprüche.

Bei Verwendung der erfindungsgemäß ausgebildeten Breitstreckwalze wird wirksam vermieden, daß sich Falten oder sonstige Verwerfungen der zulaufenden Materialbahn, die sich stets in Längsrichtung der Materialbahn erstrecken, in die an der Oberfläche des Breitstreckbeleges der Breitstreckwalze befindlichen Einschnitte setzen oder einarbeiten können, denn diese Einschnitte verlaufen nicht in derselben Richtung wie die Laufrichtung der Materialbahn und damit der Falten oder Verwerfungen. Daher ist eine gleichförmige und einwandfreie Breitstreckung der Materialbahn gewährleistet.

Da die Breitstreckwirkung der Walze nicht unwesentlich davon abhängt, wie die durch die schrägen Einschnitte gebildeten elastischen Abschnitte des Breitstreckbelages unter dem Auflagedruck des über die Walze laufenden Bahnmaterials ausweichen, ist bei der erfindungsgemäßen Breitstreckwalze das Breitstrecken auch deshalb verbessert, weil diese ausweichenden Abschnitte nicht in gleichen Radialebenen der Walze liegen, sondern wegen der wendelförmigen Ausbildung der Einschnitte sich beim Drehen der Walze ständig verschieben und dadurch sich die Lage der Kontaktstellen zwischen der auszubreitenden Materialbahn und der Breitstreckwalze im Bereich der Einschnitte ständig ändert. Je nach Wahl des Umschlingungswinkels der über die Breitstreckwalze laufenden Materialbahn wird diese auf der gesamten Breite erfaßt und in Streckrichtung bzw. Ausbreitrichtung bewegt, soweit dies möglich und notwendig ist.

In der Zeichnung ist ein Ausführungsbeispiel einer erfindungsgemäßen Breitstreckwalze schematisch dargestellt, und zwar zeigt
- Fig. 1: eine schaubildliche Ansicht der Breitstreckwalze mit einer über dieselbe zum Ausbreiten laufenden Materialbahn,
- Fig. 2: eine Draufsicht auf die Breitstreckwalze aus Fig. 1 und
- Fig. 3: eine Einzelheit gemäß Ausschnitt III aus Fig. 2 in stark vergrößertem Maßstab.

Die in Fig. 1 und 2 in ihrer Gesamtheit gezeigte Breitstreckwalze (1) hat einen unelastischen bis starren zylindrischen Walzenkörper (2), an dessen stirnseitigen Enden als Lagerzapfen dienende Achsstummel (3 und 4) angeordnet sind.

Auf dem Außenumfang des Walzenkörpers (2) ist ein mantelförmiger Belag (5) aus elastomerem Material befestigt, der drehfest mit dem Walzenkörper (2) verbunden ist und zum Breitstrecken einer über die Breitstreckwalze (1) laufenden Materialbahn (6) und/oder zum Trennen von in Längsrichtung der Materialbahn auseinandergeschnittenen einzelnen bandartigen oder streifenförmigen Bahnen dient.

Beideseits der gedachten radialen Mittelebene (7) der Breitstreckwalze (1) ist jeweils ein wendelförmig verlaufender unterschnittener Einschnitt (8 bzw. 9) im elastomeren Belag (5) vorgesehen, wobei Jeder Einschnitt (8 bzw. 9) sich aus dem Bereich der radialen Mittellinie (7) bis zum oder zumindest nahe zum entsprechenden Stirnende der Breitstreckwalze (1) erstreckt.

Wie insbesondere Fig. 3 zeigt, ist jeder schräg unterschnittene wendelförmige Einschnitt (8 bzw. 9) von innen nach außen geneigt, wobei das jeweils innere Ende (10) näher an der Mittelebene (7) der Walze liegt als das äußere offene Ende (11). Dadurch wird zwischen den einzelnen Windungen oder Gängen der jeweiligen unterschnittenen Einschnitte (8 und 9) ein wendelförmiger Steg (12) gebildet, der zum entsprechenden Stirnende der Breitstreckwalze (1) unter dem Anlagedruck der über die Breitstreckwalze laufenden Materialbahn (6) ausweichen kann, wodurch die Breitstreckwirkung oder Trennwirkung der Breitstreckwalze (1) erzielt wird.

In Fig. 3 ist der Einschnitt teils mit gerade verlaufenden und teils mit gewölbt verlaufenden Flanken oder Wänden dargestellt um zu zeigen, daß beide Ausführungsformen der Einschnitte denkbar sind. Bei der praktischen Ausführung haben die Einschnitte einer Breitstreckwalze aber durchgehend nur die gewölbte Form.

Während die gewölbte vordere Flanke (13) jedes der Einschnitte (8 und 9) scharfkantig in die zylindrische Mantelfläche (14) des Belages (5) übergeht, ist der Übergang (15) des wendelförmigen Steges (12) von der Mantelfläche (14) zur ebenfalls gewölbten hinteren Flanke (16) des wendelförmigen Steges abgerundet, wie Fig. 3 zeigt. Dadurch wird vermieden, daß eine scharfe Kante sich in die über die Breitstreckwalze (1) laufende Materialbahn (6) eindrückt, wenn durch Zugspannung und Anlagedruck der Materialbahn (6) die wendelförmigen Stege (12) in Richtung zum jeweiligen Stirnende der Breitstreckwalze (2) ausweichen und dabei weggebogen werden.

In Fig. 3 ist der wendelförmig verlaufende Einschnitt (9) des Belages (5) so dargestellt, daß die einzelnen Windungen desselben zwar geneigt, aber - geradlinig oder gewölbt - parallel nebeneinander - in Achsrichtung der Breitstreckwalze (1) gesehen - angeordnet sind. Es ist aber auch möglich, die Neigung der Einschnitte (8 und 9) so zu wählen, daß die einzelnen Gänge oder Windungen derselben einander überlappen, entweder durch die Wahl eines anderen Neigungswinkels der betreffenden Einschnitte (8 und 9) und/oder die Wahl der Breite der zwischen den Einschnitten stehenbleibenden wendelförmigen Stege (12).

Im Bereich der radialen Mittelebene (7) enthält der Belag (5) einen umlaufenden radialen Einschnitt (18), der praktisch keine Breitstreckwirkung zeigt, sondern sich insofern neutral verhält.

Die in der Zeichnung dargestellte Breitstreckwalze (1) bewirkt, daß unter Längsspannung bzw. Zugspannung stehendes Bahnmaterial (6), welches über die Breitstreckwalze (1) läuft, wie Fig. 1 zeigt, im Bereich der Walze ausgebreitet und damit geglättet wird, um im zulaufenden Bandmaterial (6) befindliche, in Längsrichtung verlaufende Wellen (17) oder sonstige Verdichtungen, Ausbeulungen, Verwerfungen und dergleichen zu beseitigen, bevor das Bahnmaterial (6) einer weiteren Bearbeitung oder Verwendung zugeführt oder zur Lagerung aufgerollt oder sonstwie abgelegt wird. Zusätzlich ist die Breitstreckwalze auch geeignet, in Längsrichtung in Streifen geschnittenes Bahnmaterial auszubreiten bzw. dessen einzelne Streifen voneinander zu trennen.

Die erfindungsgemäße Breitstreckwalze braucht nicht mit einem Antrieb verbunden zu sein, um deren Breitstreckwirkung zu entfalten. Vielmehr kann sie auch frei drehbar oder sogar gebremst gelagert werden.

Das innere Ende 10 jedes wendelförmigen Einschnittes 8 bzw. 9 ist - wie aus Fig. 3 erkennbar - halbkreisförmig gebogen ausgebildet. Dadurch wird ein besonders gleichförmiges Zurückbiegen der wendelförmigen Stege 12 und damit eine besonders gute Breitstreckwirkung erreicht.

Der in Fig. 2 gezeigte ringförmige Einschnitt 18 kann auch als breitere Eindrehung ausgebildet sein, welche im mittleren Bereich der Breitstreckwalze, in dem sich kein wendelförmiger Einschnitt 8 bzw. 9 befindet, eine hier das Breitstrecken beeinträchtigende oder ganz verhindernde direkte Auflage der breitzustreckenden Materialbahn 6 verhindert. Diese Eindrehung kann beispielsweise den Außendurchmesser der Breitstreckwalze in ihrem Bereich um 0,6 mm verringern, um die gewünschte Wirksamkeit zu zeigen.

Die Breite der im mittleren Bereich der Breitstreckwalze befindlichen Zone, in der sich keine wendelförmigen Einschnitte 8 bzw. 9 befinden und die zum Vermeiden einer mangelhaften Breitstreckung der über sie laufenden Materialbahnen 6 vorzugsweise einen verringerten Durchmesser aufweisen sollte, kann nach einem weiteren Merkmal der Erfindung dadurch verringert werden, daß die die inneren Enden 19 und 20 der jeweiligen wendelförmigen Einschnitte 8 und 9 um 180° gegeneinander versetzt sind und nicht - wie in Fig. 2 gezeigt - nebeneinander liegen.

Die Enden 19 und 20 der wendelförmigen Einschnitte 8 und 9 können sich dabei bereits im Bereich der den Außendurchmesser der Breitstreckwalze verringernden Eindrehung oder des Einschnittes 18 befinden.

## Patentansprüche

1. Breitstreckwalze (1) zum Ausbreiten von laufendem flexiblen Bahnmaterial, mit einem endständige Lagerzapfen (3, 4) aufweisenden starren Walzekörper (2) und mit einem auf dem Walzenkörper angeordneten mantelförmigen Belag (5) aus elastomerem Material, wobei der elastomere Belag von seiner Mantelfläche (14) ausgehende, zur Längsachse des Walzenkörpers schräg verlaufende Einschnitte (8, 9) enthält, die beidseits der radialen Mittelebene (7) der Walze (1) jeweils zu dem betreffenden Ende der Walze von innen nach außen geneigt sind,
**dadurch gekennzeichnet**,
daß die beidseits der radialen Mittelebene (7) der Walze (1) vorgesehenen Einschnitte (8, 9) in Form je einer von der Mittelebene (7) zum jeweils äußeren Ende der Walze verlaufenden unterschnittenen gleichförmigen Wendel ausgebildet sind, wobei die wendelförmigen Einschnitte (8, 9) gewölbte parallele Flanken (13, 16) aufweisen und die zur radialen Mittelebene (7) der Walze (1) weisende äußere Kante (15) jedes der zwischen den Gängen oder Windungen der unterschnittenen wendelförmigen Einschnitte (8, 9) befindlichen Stege (12) abgerundet oder abgekantet ist.

2. Breitstreckwalze nach Anspruch 1, dadurch gekennzeichnet, daß die äußeren Kanten (15) der Stege (12) des elastomeren Belages (5) beidseits der Einschnitte (8, 9) abgerundet oder abgekantet sind.

3. Breitstreckwalze nach Anspruch 1 oder 2, dadurch gekennzeichnet, daß ihre Oberfläche oder Mantelfläche nach innen oder nach außen gewölbt ausgebildet ist.

4. Breitstreckwalze nach Anspruch 1 oder 2, dadurch gekennzeichnet, daß sie im Bereich ihrer Mittelebene (7) einen radialen Einschnitt (18) enthält.

5. Breitstreckwalze nach Anspruch 4, dadurch gekennzeichnet, daß der radiale Einschnitt (18) den Außendurchmesser der Walze um 0,6 mm verringert.

6. Breitstreckwalze nach einem der Ansprüche 1 bis 5, dadurch gekennzeichnet, daß die wendelförmigen Einschnitte (8, 9) ein halbkreisförmiges abgerundetes inneres Ende (10) aufweisen.

7. Breitstreckwalze nach einem der Ansprüche 1 bis 6, dadurch gekennzeichnet, daß die inneren Enden (19, 20) der wendelförmigen Einschnitte (8, 9) winkelförmig zueinander versetzt angeordnet sind.

8. Breitstreckwalze nach Anspruch 7, dadurch gekennzeichnet, daß die inneren Enden (19, 20) der wendelförmigen Einschnitte (8, 9) um 180° gegeneinander versetzt angeordnet sind.

## Claims

1. Spreading roller (1) for spreading out moving flexible strip material, with a rigid roller body (2) having bearing spindles (3, 4) at its ends and with a covering layer (5) of elastomeric material arranged on the roller body, the elastomeric layer containing recesses (8, 9) extending from its surface (14) and extending at an inclination to the longitudinal axis of the roller body, the recesses being inclined from inside to outside on both sides of the radial central plane (7) of the roller (1) respectively towards the associated end of the roller,
**characterised in that**
the recesses (8, 9) provided on each side of the radial central plane (7) of the roller (1) are each formed as an undercut uniform helix extending from the central plane (7) towards the respective outer end of the roller, the helical recesses (8, 9) having bulged parallel flanks (13, 16) and the outer edges (15) facing towards the radial central plane (7) of the roller (1) of each of the webs or lands (12) present between the threads or turns of the undercut helical recesses (8, 9) being rounded off or chamfered.

2. Spreading roller according to claim 1, characterised in that the outer edges (15) of the webs or lands (12) of the elastomeric layer (5) are rounded off or chamfered on both sides of the recesses (8, 9).

3. Spreading roller according to claim 1 or 2, characterised in that its surface is made inwardly or outwardly bulged.

4. Spreading roller according to claim 1 or 2, characterised in that it contains a radial recess (18) in the region of its central plane (7).

5. Spreading roller according to claim 4, characterised in that the radial recess (18) reduces the outside diameter of the roller by 0.6 mm.

6. Spreading roller according to one of claims 1 to 5, characterised in that the helical recesses (8, 9) have an inner end (10) of semi-circular rounded shape.

7. Spreading roller according to one of claims 1 to 6, characterised in that the inner ends (19, 20) of the helical recesses (8, 9) are arranged angularly offset from one another.

8. Spreading roller according to claim 7, characterised in that the inner ends (19, 20) of the helical recesses (8, 9) are arranged offset from one another by 180°.

## Revendications

1. Rouleau élargisseur (1) pour élargir un matériau en bande, flexible, en défilement, comportant un corps de roulement (2) rigide, présentant des tourillons de paliers (3, 4) placés à l'extrémité et avec un revêtement (5) en forme d'enveloppe, disposé sur le corps de roulement et réalisé en un matériau élastomère, le revêtement élastomère contenant des entailles (8, 9), partant de sa surface d'enveloppe (14), s'étendant obliquement par rapport à l'axe longitudinal du corps de roulement, entailles inclinées de part et d'autre du plan médian (7) radial du rouleau (1), chaque fois vers l'extrémité afférente du rouleau, en allant de l'intérieur vers l'extérieur,
caractérisé en ce que,
les entailles (8, 9) prévues de part et d'autre du plan médian (7) radial du rouleau (1) sont réalisées sous la forme chacune d'un enroulement de même forme, doté d'une contre-dépouille, s'étendant du plan médian (7) vers chaque autre extrémité du rouleau, les entailles (8, 9) en forme d'enroulement présentant des flancs (13, 16) parallèles, dotés d'une courbure, et l'arête (15) extérieure, tournée vers le plan médian (7) radial du rouleau (1), de chacune des nervures (12) se trouvant entre les pas ou les enroulements des entailles (8, 9) en forme d'enroulement, dotées d'une contre-dépouille, étant arrondie ou chanfreinée.

2. Rouleau élargisseur selon la renvendication 1, caractérisé en ce que les arêtes extérieures (15) des nervures (12) du revêtement élastomère (5) sont arrondies ou chanfreinées de part et d'autre des entailles (8, 9).

3. Rouleau élargisseur selon la renvendication 1 ou 2, caractérisé en ce que sa surface ou sa surface d'enveloppe est dotée d'une courbure tournée vers l'intérieur ou vers l'extérieur.

4. Rouleau élargisseur selon la renvendication 1 ou 2, caractérisé en ce qu'il contient une entaille radiale (18) ménagée dans la zone de son plan médian (7).

5. Rouleau élargisseur selon la renvendication 4, caractérisé en ce que l'entaille radiale (18) diminue le diamètre extérieur du rouleau d'une valeur de 0,6 mm.

6. Rouleau élargisseur selon l'une des revendications 1 à 5, caractérisé en ce que les entailles (8, 9) en forme d'enroulement présentent une extrémité intérieure (10) arrondie en forme de demi-cercle.

7. Rouleau élargisseur selon l'une des revendications 1 à 6, caractérisé en ce que les extrémités intérieures (19, 20) des entailles (8, 9) en forme d'enroulement sont disposées décalées les unes par rapport aux autres d'un certain un angle.

8. Rouleau élargisseur selon la revendication 7, caractérisé en ce que les extrémités intérieures (19, 20) des entailles (8, 9) en forme d'enroulement sont décalées de 180° les unes par rapport aux autres.
